# EUROPÄISCHE PATENTANMELDUNG

(11) **EP 4 272 605 A1**
(43) Veröffentlichungstag der Anmeldung: **08.11.2023**
(21) Anmeldenummer: 23170826.4
(22) Anmeldetag: 28.04.2023
(51) Int. Cl.: A47G 25/90, A41D 19/00

(54) **ANZIEH-HILFSVORRICHTUNG MIT EINER HANDSCHUH-ANZIEHHILFE**

(30) Priorität: 02.05.2022 DE 102022110621
(71) Anmelder: Tekes, Ugur, 85521 Ottobrunn (DE)
(72) Erfinder: Tekes, Ugur, 85521 Ottobrun (DE); Achenbach, Lawrence, 85304 Ilmmünster (DE)
(74) Vertreter: Liebl, Thomas

(57) **Zusammenfassung**

Die Erfindung betrifft eine Anzieh-Hilfsvorrichtung (1) mit einer Handschuh-Anziehhilfe (2), wobei die Handschuh-Anziehhilfe (2) geeignet ist, um als Hand- und Fingerführung in einen Handschuh (21) eingesteckt zu werden, und wobei die Handschuh-Anziehhilfe (2) durch eine Handschablone (3) gebildet ist, die einen handtellerartigen Bereich (8), vorzugsweise als zumindest teilweise Handteller-Nachbildung einer menschlichen Hand, aufweist, von dem eine Fingeranordnung mit wenigstens einem Schablonen-Fingerelement (4) gestreckt abragt. Erfindungsgemäß weist der handtellerartige Bereich (8) auf der Vorderseite und/oder auf der Rückseite, vorzugsweise zur beidseitigen Verwendbarkeit der Handschuh-Anziehhilfe (2) sowohl auf der Vorderseite als auch auf der Rückseite, wenigstens ein Führungselement (15, 16; 46) auf, mittels dem die Finger oder zumindest ein Finger einer menschlichen Hand in Richtung zu dem wenigstens einen Schablonen-Fingerelement (4) hin führbar sind.

## Beschreibung

Die Erfindung betrifft eine Anzieh-Hilfsvorrichtung mit einer Handschuh-Anziehhilfe nach dem Oberbegriff des Anspruchs 1.

Eine Handschuh-Anziehhilfe als flache Handschablone mit vier Schablonen-Fingerelementen und einem Handgriff ist aus US 2016/03 02 602 A1 bekannt. Eine multifunktionale Anzieh-Hilfsvorrichtung mit einer Handschuh-Anziehhilfe und einer zusätzlichen Schuh-Anziehhilfe ist aus DE 20 2019 002 418 U1 bekannt. Die vorstehenden Anzieh-Hilfsvorrichtungen weisen hinsichtlich ihrer Funktion, der Handhabung und der Herstellung sowie der multifunktionalen Anwendung Nachteile und Schwächen auf, die verbesserbar sind.

Aufgabe der Erfindung ist es daher, eine hinsichtlich der Funktion, der Handhabung und der Anwendung verbesserte Anzieh-Hilfsvorrichtung vorzuschlagen.

Diese Aufgabe wird mit den Merkmalen des Anspruchs 1 gelöst. Mit den Merkmalen der Unteransprüche werden vorteilhafte und zweckmäßige Ausführungen beansprucht.

Gemäß Anspruch 1 weist die Anzieh-Hilfsvorrichtung eine Handschuh-Anziehhilfe auf bzw. ist als solche ausgebildet, wobei die Handschuh-Anziehhilfe geeignet ist, um als Hand- und Fingerführung in einen Handschuh eingesteckt zu werden, und wobei die Handschuh-Anziehhilfe durch eine Handschablone gebildet ist, die einen handtellerartigen Bereich, vorzugsweise als zumindest teilweise Handteller-Nachbildung einer menschlichen Hand, aufweist, von dem eine Fingeranordnung mit wenigstens einem Schablonen-Fingerelement gestreckt abragt. Erfindungsgemäß weist der handtellerartige Bereich auf der Vorderseite und/oder auf der Rückseite, vorzugsweise zur beidseitigen Verwendbarkeit der Handschuh-Anziehhilfe sowohl auf der Vorderseite als auch auf der Rückseite, wenigstens ein Führungselement auf, mittels dem die Finger oder zumindest ein Finger einer menschlichen Hand in Richtung zu dem wenigstens einen Schablonen-Fingerelement hin führbar sind.

Mit einem derartigen Führungselement gelingt es auf einfache Weise, bei in einem Handschuh eingesteckter Anzieh-Hilfsvorrichtung, die Finger am handtellerartigen Bereich in Richtung der Schablonen-Fingerelemente zu führen, so dass ein fehlerhaftes Anziehen des Handschuhs funktionssicher und zuverlässig vermieden werden kann. Dies ist generell, insbesondere aber bei Kindern, älteren Menschen oder Personen mit Beeinträchtigungen von erheblichem Vorteil.

Besonders vorteilhaft ist hierbei die bevorzugte Ausführungsform, gemäß der zur beidseitigen Verwendbarkeit der Handschuh-Anziehhilfe sowohl auf der Vorderseite als auch auf der Rückseite wenigstens ein derartiges Führungselement vorgesehen ist. Dadurch ist es unerheblich, mit welcher Seite nach oben bzw. nach unten die Anzieh-Hilfsvorrichtung in einen Handschuh eingeführt wird. Die Bedienung der Anzieh-Hilfsvorrichtung kann daher noch zeitsparender und einfacher erfolgen.

Mit der erfindungsgemäßen Lösung wird somit eine verbesserte Handschuh-Anziehhilfe zur Verfügung gestellt, die auf einfache Weise in einen Handschuh (Fingerhandschuh, Fäustling) eingesteckt werden kann, wobei die Handschuhinnenräume zum bequemen, genauen Einführen einer menschlichen Hand aufgespreizt werden. Vorzugsweise kann die als Handschuh-Anziehhilfe ausgebildete Anzieh-Hilfsvorrichtung zum Anziehen von Fingerhandschuhen verwendet werden. Besonders dort, wo diese zum Beispiel aus Hygienegründen oft gewechselt werden müssen, wie beispielsweise im Lebensmittelgewerbe (zum Beispiel Bäckereien, Konditoreien, Metzgereien, etc.), in Kliniken, in Pflegeeinrichtungen, etc. oder bei Personengruppen, wie beispielsweise Kindern, alten oder behinderten Personen, etc., die Schwierigkeiten mit dem Anziehen von Handschuhen, insbesondere von Fingerhandschuhen haben, ist die Handschuh-Anziehhilfe von besonderem Vorteil, um einfach und schnell einen Handschuh, insbesondere einen Fingerhandschuh, anziehen zu können.

Die eben in Verbindung mit dem Anziehen genannten Vorteiles gelten natürlich in analoger Weise immer auch für das Ausziehen eines Handschuhs, das heißt, dass die Anzieh-Hilfsvorrichtung selbstverständlich immer auch eine Auszieh-Hilfsvorrichtung ist und die Handschuh-Anziehhilfe immer auch eine Handschuh-Ausziehhilfe ist. Dies wird vorstehend und auch nachstehend aus Übersichtlichkeitsgründen und aus Gründen der besseren Lesbarkeit nicht jedes Mal separat erwähnt, gilt aber nichtsdestotrotz immer in analoger Weise.

Handschuhe sind in unterschiedlichen Größen und Materialien für unterschiedliche Einsatzzwecke verfügbar. Beispielsweise sind Fingerhandschuhe aus dünnen Kunststoffmaterialien im Hygienebereich ebenso wie Winterhandschuhe zur Handerwärmung aus dicken Materialien verfügbar. Je nach den verwendeten, anzuziehenden Handschuhen können unterschiedliche Größen und unterschiedliche Fingeranordnungen an der Handtellernachbildung der flachen Handschablone zweckmäßig und vorteilhaft sein. Zudem versteht es sich, dass die Handschuh-Anziehhilfe natürlich auch für das Anziehen und/oder Ausziehen von Socken, Strümpfen oder dergleichen Bekleidungsstücken Verwendung finden kann, das heißt, dass die erfindungsgemäße Handschuh-Anziehhilfe also gleichermaßen auch eine Socken- und/oder Strumpfanziehhilfe ausbilden kann. Dies wird auch nachstehend aus Übersichtlichkeitsgründen und aus Gründen der besseren Lesbarkeit nicht jedes Mal separat erwähnt, gilt aber nichtsdestotrotz immer in analoger Weise.

Das wenigstens eine Führungselement kann grundsätzlich auf unterschiedliche Weise ausgebildet werden, zum Beispiel rinnenförmig vertieft in der Art einer Längsrille. Wie die erfinderseitigen Untersuchungen gezeigt haben, ist es für die Fingerführung jedoch besonders vorteilhaft, wenn auf der Rückseite und/oder auf der Vorderseite des handtellerartigen Bereichs mehrere, sich in Richtung der Schablonen-Fingerelemente erstreckende und voneinander beabstandete, vorzugsweise in etwa geradlinig verlaufende, Längserhebungen als Führungselemente angeordnet sind, weil dann in diesem Fall zwei benachbarte Längserhebungen zwischen sich eine rillenartige Fingerführung in Richtung zu dem wenigstens einen Schablonen-Fingerelement hin ausbilden. Außerdem tragen derartige Längserhebungen vorteilhaft zur Stabilisierung der Anzieh-Hilfsvorrichtung bei.

Eine Fingeranordnung an dem handtellerartigen Bereich kann grundsätzlich nur ein einziges gestrecktes, vorzugsweise flaches und/oder dünnwandiges, Schablonen-Fingerelement aufweisen. Besonders bevorzugt ist jedoch eine Ausgestaltung, bei der die Fingeranordnung mehrere, jeweils mit einem dazwischen liegenden Spalt voneinander beabstandete und gestreckte, vorzugsweise flache und/oder dünnwandige, Schablonen-Fingerelemente aufweist. Insbesondere in Verbindung mit der zweitgenannten Alternative und den mehreren Schablonen-Fingerelementen ist es für eine zuverlässige und richtige Führung der Finger einer Hand besonders vorteilhaft, wenn sich die voneinander beabstandeten, vorzugsweise in etwa geradlinig verlaufenden, Längserhebungen im Bereich bzw. auf Höhe des zwischen den Schablonen-Fingerelementen ausgebildeten Spaltes über den handtellerartigen Bereich erstrecken.

Gemäß einer ersten konkreten Ausführungsform, die insbesondere für die Verwendung mit dünnen Kunststoffmaterialien im Hygienebereich geeignet ist, sind an der handtellerartiger Bereich genau vier, jeweils mit einem dazwischen liegenden Spalt voneinander beabstandete bzw. leicht gespreizte, und gestreckte, vorzugsweise flache und/oder dünnwandige, Schablonen-Fingerelemente vorgesehen, vorzugsweise ein Schablonen-Zeigefinger, ein Schablonen-Mittelfinger, ein Schablonen-Ringfinger und ein Schablonen-Kleinfinger bestehen. Dabei werden die entsprechenden vier Stecköffnungen zum Einstecken der Finger und die Handtelleraufnahme an einen Fingerhandschuh bei eingeführter Handschuh-Anziehhilfe aufgespreizt. Ein Daumen findet dabei üblicherweise einfach und ohne zusätzliche Hilfe den Weg in den Daumenfinger des Fingerhandschuhs.

Alternativ kann die Fingeranordnung an dem handtellerartiger Bereich genau drei, jeweils mit einem dazwischen liegenden Spalt voneinander beabstandete und gestreckte, vorzugsweise flache und/oder dünnwandige, Schablonen-Fingerelemente aufweisen, vorzugsweise einen Schablonen-Zeigefinger, einen Schablonen-Mittelfinger und einen Schablonen-Ringfinger. Es hat sich gezeigt, dass mit dieser Fingeranordnung, das heißt ohne den vierten Schablonen-Kleinfinger, bei üblichen Gegebenheiten bereits eine einfache, zielführende Einsteckbewegung einer Hand in einen Fingerhandschuh möglich ist. Auch das Anziehen eines Fäustlings ist damit einfach möglich.

Je nach gewünschter Verwendung und Art der anzuziehenden Handschuhe kann auch eine Fingeranordnung mit genau zwei, jeweils mit einem dazwischen liegenden Spalt voneinander beabstandete und gestreckte, vorzugsweise flache und/oder dünnwandige, Schablonen-Fingerelementen für einen einfachen Anziehvorgang ausreichend sein. Dabei können dann zwei nebeneinander liegende Schablonen-Fingerelemente, zum Beispiel ein Schablonen-Zeigefinger und ein Schablonen-Mittelfinger oder alternativ ein Schablonen-Mittelfinger und einen Schablonen-Ringfinger oder weiter alternativ gegebenenfalls auch voneinander beabstandete Schablonen-Fingerelemente, zum Beispiel ein Schablonen-Zeigefinger und ein Schablonen-Ringfinger vorgesehen sein.

Auch eine Fingeranordnung aus nur einem einzigen Schablonen-Fingerelement, vorzugsweise aus einem Schablonen-Mittelfinger oder alternativ einem Schablonen-Zeigefinger, kann ausreichend sein, insbesondere wenn nur Fausthandschuhe, sogenannte Fäustlinge, beispielsweise als relativ schwere Arbeitshandschuhe bequem und schnell anzuziehen sind.

Dabei soll der flache handtellerartige Bereich der Handschablone für eine Aufspreizung des Handschuhs über seine volle Breite möglichst breit ausgebildet sein und wenigstens die Breite von ca. drei (tatsächlich oder theoretisch) nebeneinander liegenden Schablonen-Fingerelementen aufweisen. Theoretisch bedeutet dabei, dass diese Breite auch dann bevorzugt ist, wenn nur ein einziges Schablonen-Fingerelement vorgesehen ist, dessen Breite dann eben wenigstens mal Drei genommen wird, um die Breite des handtellerartigen Bereiches festzulegen. Der flache handtellerartige Bereich kann dabei eine Breite von vorzugsweise ca. 3 cm bis 8 cm aufweisen, je nach Größe und Art der anzuziehenden Handschuhe.

Gemäß einer besonders bevorzugten Ausgestaltung ist die Anzieh-Hilfsvorrichtung als multifunktionale Anzieh-Hilfsvorrichtung ausgebildet und zusätzlich zur Handschuh-Anziehhilfe eine Schuh-Anziehhilfe vorgesehen. Besonders bevorzugt ist hierbei eine Ausgestaltung, bei der die Schuh-Anziehhilfe als Längsfortsetzung der Handschuh-Anziehhilfe eine konkave Führungsrinne aufweist, die geeignet ist, um als Fersenführung in der Art eines Schuhlöffels zu fungieren. In der Funktion der Hand-Anziehhilfe wird diese in einen Handschuh, zum Beispiel in einen Fingerhandschuh oder gegebenenfalls auch in einen Fäustling, eingesteckt, wobei die Handschuhinnenräume zum bequemen, genauen Einführen einer menschlichen Hand aufgespreizt werden. Nach dem Einführen der Hand kann die Handschablone wieder aus dem Handschuh zurückgezogen werden. Dabei ist die an die Handschablone anschließende Schuh-Anziehhilfe als Handgriff verwendbar. Umgekehrt kann die Schuh-Anziehhilfe mit ihrer konkaven Führungsrinne als Fersenführung in der Art eines Schuhlöffels in einen anzuziehenden Schuh eingesteckt werden, wobei für eine bequeme Handhabung die Handschuh-Anziehhilfe bzw. die flache Handschablone als Griff benutzbar ist.

Besonders bevorzugt ist vorgesehen, dass sich an den handtellerartigen Bereich, vorzugsweise unter Zwischenschaltung eines Übergangsbereiches, die konkave Führungsrinne konisch nach hinten verjüngend anschließt. Die Führungsrinnenbreite kann dabei je nach Ausführung um ca. 1 cm bis 3 cm geringer als die Handtellerbreite sein. Alternativ oder zusätzlich kann auch vorgesehen sein, dass im Bereich der Führungsrinne, vorzugsweise im freien Endbereich der Führungsrinne, eine, vorzugsweise sichelartige, Öffnung ausgebildet ist. Die bevorzugte Sichelform bewirkt dabei, dass sich die Anzieh-Hilfsvorrichtung immer mittig einpendelt. Zudem kann eine derartige Öffnung auch als Flaschenöffner verwendet werden.

Gemäß einer weiteren besonders bevorzugten Ausgestaltung ist vorgesehen, dass sich in einem Übergangsbereich von der Ebene des handtellerartigen Bereichs zur konkaven Führungsrinne die Seitenbereiche zur anschließenden Rinnenausbildung in Längsrichtung gerade durchgehend und kontinuierlich zunehmend aufwölben. Alternativ hierzu oder aber auch zusätzlich dazu ist es besonders bevorzugt, wenn die Führungsrinne mit einem Knickwinkel gegenüber der Ebene des handtellerartigen Bereichs in Längsrichtung abgeknickt ausgebildet ist. Der Knickwinkel kann dabei in etwa 10° bis 45°, besonders bevorzugt in etwa 10° bis 20°, höchst bevorzugt in etwa 15°, betragen. Durch diese abknickende Ausführungsform zwischen Handschuh-Anziehhilfe und Schuh-Anziehhilfe wird die Handhabung in beiden Funktionen einfach und bequem. Beispielsweise ist die Sicht zum Einstecken der Handschuh-Anziehhilfe in einen Handschuh verbessert und wird nicht durch den Handgriff an der Schuh-Anziehhilfe weitgehend verdeckt, da durch den Knickwinkel der Griff ähnlich einem Pistolengriff abgewinkelt ist und die Einführung zielgerichtet erfolgen kann. Andererseits ist durch die Verwendung als Schuh-Anziehhilfe der erforderliche Handgriff an der Handschuh-Anziehhilfe wegen des Knickwinkels von einem Wadenbereich wegverlagert, sodass dadurch eine bequeme und nicht durch einen Wadenbereich behinderte Handhabung möglich ist.

Zudem können im Bereich des handtellerartigen Bereichs zwei oder mehrere in Querrichtung versetzte Öffnungen oder Öffnungsreihen angebracht sein. Diese Öffnungen können zum Beispiel als Aufhängeöffnungen und/oder als Bohrschablone dienen. Alternativ können diese Öffnungen aber auch als Lernhilfe zum Binden von Schnürsenkeln verwendet werden. Insbesondere hierzu können auch mehr als zwei Öffnungen vorgesehen sein, die dann entsprechend den Schnürlöchern an einem Schuh in zwei voneinander beabstandeten Lochreihen bzw. Öffnungsreihen mit innerhalb jeder Lochreihe/Öffnungsreihe beabstandeten Löchern angeordnet sein können.

Die flachen Schablonen-Fingerelemente können auf der Vorderseite und/oder Rückseite in ihrem Längsverlauf seitlich jeweils leicht konisch gewölbt sein, das heißt nach oben in Richtung Fingerauflagebereich gewölbt sein. Dadurch kann die Haptik für eine Fingereinführung verbessert werden und zudem werden die flachen Schablonen-Fingerelemente in Längsrichtung versteift. Die Wölbung weist im Falle einer vorhandenen Schuh-Anziehhilfe auf derjenigen Seite, auf der sich die die konkave Führungsrinne befindet, bevorzugt zudem in die gleiche Richtung wie die Wölbung der konkaven Führungsrinne, so dass ein im wesentlich durchgehender umlaufender Wölbungsrandbereich ausgebildet ist, was die Herstellung wesentlich vereinfacht.

Bei einer Fingeranordnung mit genau vier Schablonen-Fingerelementen sind die beiden mittleren Schablonen-Fingerelemente bevorzugt in etwa gleich lang und/oder länger als die sich daran jeweils seitlich anschließenden, äußeren Schablonen-Fingerelemente. Dies erleichtert das Einführen in und das Aufspreizen des Handschuhs wesentlich.

Zudem können die Schablonen-Fingerelemente im vorderen freien Endbereich jeweils eine Abrundung aufweisen da dies insbesondere für eine leichtere Einführung in einen Handschuh vorteilhaft ist. In diesem Zusammenhang ist es gemäß einer besonders bevorzugten konkreten Ausführungsform vorteilhaft, wenn, bezogen auf die Draufsicht auf die Fingeranordnung, die beiden linken Schablonen-Fingerelemente jeweils eine linksseitige seitliche Abrundung aufweisen, die größer ist als ihre jeweilige rechtseitige seitliche Abrundung und dass, bezogen auf die Draufsicht auf die Fingeranordnung, die beiden rechten Schablonen-Fingerelemente jeweils eine rechtsseitige seitliche Abrundung aufweisen, die größer ist als ihre jeweilige linksseitige seitliche Abrundung. Weiter ist es in diesem Zusammenhang für ein noch funktionssichereres Einführen der Anzieh-Hilfsvorrichtung auch vorteilhaft, wenn die beiden linksseitigen größeren seitlichen Abrundungen und die beiden rechtsseitigen größeren Abrundungen in etwa und/oder zumindest teilweise auf einem gemeinsamen Kreisbogenabschnitt liegen.

Einfach und kostengünstig kann die Anzieh-Hilfsvorrichtung als vollflächiges Bauteil, vorzugsweise als Spritzgussteil und/oder aus Kunststoff, besonders bevorzugt aus faserverstärktem Kunststoff, und/oder mit einer relativ geringen Materialstärke von in etwa 1,5 mm bis 4 mm, vorzugsweise von in etwa 2 mm, hergestellt werden. Dabei kann vorteilhaft erreicht werden, insbesondere in Verbindung mit den vorstehenden Versteifungsmaßen, dass die Schablonen-Fingerelemente und gegebenenfalls auch noch der handtellerartige Bereich, bei hoher Steifigkeit in Längsrichtung, nach oben und unten flexibel beweglich sind, was eine einfache und schnelle Einführung in einen Handschuh begünstigen kann und dabei aber die konkave Führungsrinne der Fersenführung in gewünschter Weise stabil und unverformbar ist.

In einer alternativen Ausführungsform kann die Anzieh-Hilfsvorrichtung zumindest teilweise aus Draht hergestellt sein, wobei wenigstens die Außenkanten aus gebogenem Draht hergestellt sind, gegebenenfalls mit dazwischenliegenden Flächenbereichen aus einem Drahtgeflecht. Damit kann zusätzlich zu einer einfachen Herstellung ein alternatives, ansprechendes Design erreicht werden. Auch Karton kommt als Material in Frage, wobei die Begrifflichkeit "Karton" auch Papiermaterialien umfasst, die dann natürlich entsprechend verstärkt sein müssen, um eine Stabilität der Anzieh-Hilfsvorrichtung zu gewährleisten.

Für eine weitere Funktion der multifunktionalen Anzieh-Hilfsvorrichtung als zusätzliche Socken- oder Strumpf-Anziehhilfe kann diese mit wenigstens einer betätigbaren Halterung, vorzugsweise mit wenigstens einem Klips und/oder vorzugsweise am Übergangsbereich zwischen Handschuh-Anziehhilfe und Schuh-Anziehhilfe, ausgerüstet werden. Dabei kann sowohl die Handschuh-Anziehhilfe als alternativ auch die Schuh-Anziehhilfe mit der Führungsrinne der Fersenführung beispielsweise in einen Strumpf eingesteckt werden und dessen oberer Strumpfrand mit der wenigstens einen Halterung befestigt werden. Das Einsetzen der Handschuh-Anziehhilfe kann aufgrund ihrer gegenüber der Schuh-Anziehhilfe regelmäßig breiteren Ausgestaltung ggf. eine bessere Führung bewirken, wobei der Strumpf bzw. die Socke dadurch noch weiter geöffnet wird, was den Einstieg zusätzlich erleichtert. Nach dem Einsetzen des Fußes in den so gehaltenen Strumpf kann dieser bequem mit der nach oben abstehenden Schuh- oder Handschuh-Anziehhilfe als Handgriff angezogen werden, ohne dass sich eine Person weit nach unten beugen muss.

In einer weiteren alternativen Ausführungsform kann eine Anzieh-Hilfsvorrichtung im Bereich einer Längsmitte ein Gelenk, vorzugsweise mit einer Dreh- oder Querachse, aufweisen, sodass die Anzieh-Hilfsvorrichtung, insbesondere für ein kleines Packmaß, zusammenklappbar ist.

Anhand von Ausführungsbeispielen wird die Erfindung weiter erläutert. Es zeigen:
- Fig. 1: eine Draufsicht auf eine erste Ausführungsform einer erfindungsgemäßen Anzieh-Hilfsvorrichtung;
- Fig. 2: einen Längsschnitt durch die Anzieh-Hilfsvorrichtung nach Fig. 1 entlang der Linie A-A;
- Fig. 3 bis 6: Querschnitte durch die Anzieh-Hilfsvorrichtung nach Fig. 1;
- Fig. 7: eine Draufsicht auf eine modifizierte Anzieh-Hilfsvorrichtung mit einer in einen schematisch dargestellten Fingerhandschuh eingesteckten Handschuh-Anziehhilfe;
- Fig. 8: eine Seitenansicht einer Anzieh-Hilfsvorrichtung mit einer in einen schematisch dargestellten Schuh eingesteckten Schuh-Anziehhilfe;
- Fig. 9: eine Seitenansicht einer zusammenklappbaren Anzieh-Hilfsvorrichtung;
- Fig. 10: eine Draufsicht auf eine Drahtausführung einer Anzieh-Hilfsvorrichtung;
- Fig. 11: eine Draufsicht auf eine zweite Ausführungsform einer erfindungsgemäßen Anzieh-Hilfsvorrichtung;
- Fig. 12: einen Längsschnitt durch die Anzieh-Hilfsvorrichtung nach Fig. 11 entlang der Linie A-A;
- Fig. 13: einen Längsschnitt durch die Anzieh-Hilfsvorrichtung nach Fig. 11 entlang der Linie B-B; und
- Fig. 14: einen Längsschnitt durch die Anzieh-Hilfsvorrichtung nach Fig. 11 entlang der Linie C-C.

In Figur 1 ist eine Draufsicht auf eine erste Ausführungsform einer hier beispielhaft als multifunktionale Anzieh-Hilfsvorrichtung ausgebildeten Anzieh-Hilfsvorrichtung 1 dargestellt, die eine Handschuh-Anziehhilfe 2 als flache Handschablone 3 aufweist, die als Nachbildung einer teilweisen menschlichen Hand mit mehreren, hier beispielhaft drei, leicht gespreizten, gestreckten, flachen Schablonen-Fingerelementen 4 ausgebildet ist. Die Schablonen-Fingerelemente 4 sind hier beispielhaft und bevorzugt nicht allesamt gleich ausgebildet und untergliedern sich im hier gezeigten Beispielfall in einen Schablonen-Zeigefinger 5, einen Schablonen-Mittelfinger 6 und einen Schablonen-Ringfinger 7.

An die Schablonen-Fingerelemente 4 schließt sich bis ca. zur Schnittlinie D-D eine flache und/oder im Wesentlichen plattenförmig ausgebildete Handteller-Nachbildung als handtellerartiger Bereich 8 an, von der die Schablonen-Fingerelemente 4 nach vorne abragen und die im hier gezeigten Beispielfall eine zumindest zum größten Teil im Wesentlichen ebene Handteller-Platte ausbildet. Als Längsfortsetzung der Anziehhilfe 2 schließt sich, nach einem Übergangsbereich 9, der hier beispielhaft zwischen den Schnittlinien D-D und C-C liegt, eine Schuhanziehhilfe 10 an, die mit einer konkaven Führungsrinne 11 als Fersenführung eines menschlichen Fußes 29 in der Art eines Schuhlöffels 12 gestaltet ist.

Aus dem Längsschnitt nach Figur 2 ist ersichtlich, dass sich im Übergangsbereich 9 ausgehend von der Ebene des flachen handtellerartigen Bereiches 8 die Seitenbereiche 13 zur Ausbildung der konkaven Führungsrinne 11 in Längsrichtung gerade durchgehend und kontinuierlich zunehmend aufwölben. Zudem ist ersichtlich, dass die Führungsrinne 11 gegenüber dem handtellerartigen Bereich 8 mit einem Knickwinkel 14 von ca. 15° abknickt.

Die Anzieh-Hilfsvorrichtung 1 hat im vorderen Bereich der Schablonen-Fingerelemente 4 in der beispielhaft dargestellten Ausführung eine Breite von ca. 6 cm und läuft konisch gerade durchgehend hinten im Bereich des Schuhlöffels 12 auf eine geringere Breite von ca. 4 cm zusammen. Diese Dimensionierungen können insbesondere für Kinderhände verkleinert oder für große Hände beispielsweise zum Anziehen von Arbeitshandschuhen angepasst und vergrößert werden. Wie aus der Draufsicht der modifizierten Ausführungsform von Figur 7 ersichtlich soll der flache handtellerartige Bereich 8 in jedem Fall wenigstens die Breite von drei nebeneinander liegenden Schablonen-Fingerelementen 4 aufweisen.

Bei dieser ersten Ausführungsform sind im handtellerartigen Bereich 8 nur auf der hier sichtbaren Ober- bzw. Vorderseite und hier weiter beispielhaft im Übergangsbereich 9 zwei Längserhebungen 15, 16 vorgesehen, die zur Stablisierung und vor allem als Fingerführungen dienen, wobei die Längserhebungen 15, 16 in der Figur 1 lediglich aus Übersichtlichkeitsgründen mit einem Punktmuster versehen sind.

Die Längserhebungen 15, 16 sind hier als in etwa geradlinig verlaufende Längserhebungen ausgebildet, so dass die zwei benachbarten Längserhebungen 15, 16 zwischen sich eine rillenartige Fingerführung in Richtung zu den Schablonen-Fingerelementen 4 hin ausbilden.

Wie dies weiter aus der Figur 1 gut ersichtlich ist, erstrecken sich die voneinander beabstandeten, hier geradlinig verlaufenden Längserhebungen 15, 16 im Bereich bzw. auf Höhe des zwischen den Schablonen-Fingerelementen 4 ausgebildeten Spaltes über den handtellerartigen Bereich 8.

Zudem sind die flachen Schablonen-Fingerelemente 4 in ihrem Längsverlauf leicht konisch gewölbt, wobei jeweils die Wölbung 17 in die gleiche Richtung nach oben wie die Wölbung der Führungsrinne 11 zeigt, wie aus dem Schnitt E-E ersichtlich ist.

Die vorstehenden stabilisierenden Maßnahmen bewirken, dass die Führungsrinne 11 als Schuhlöffel 12 und ebenso der handtellerartige Bereich 8 relativ steif bzw. formstabil sind, während die Schablonen-Fingerelemente 4 mit ihren vorderen Bereichen für eine leichtere Einführung in einen Handschuh, insbesondere einen Fingerhandschuh etwas flexibel auf und ab beweglich sind, was in Figur 2 mit dem Doppelpfeil 18 angedeutet ist. Diese Funktion kann besonders dadurch erreicht werden, dass die Anzieh-Hilfsvorrichtung 1 im dargestellten Ausführungsbeispiel als flächiges Kunststoffspritzgussteil, insbesondere aus einem faserverstärkten Kunststoff mit einer Materialstärke von ca. 1,5 mm hergestellt ist.

Um das Einführen der Schablonen-Fingerelemente 4 in einen Handschuh weiter zu erleichtern, sind der Schablonen-Zeigefinger 5 und der Schablonen-Ringfinger 7 an ihren freien Enden bzw. Außenseiten mit Abrundungen 19, 20 versehen.

In Figur 7 ist eine gegenüber der Figur 1 modifizierte Anzieh-Hilfsvorrichtung 1 in einer Draufsicht gezeigt mit nur einem Schablonen-Mittelfinger 6, während der Schablonen-Zeigefinger 5 und der Schablonen-Ringfinger 7 lediglich optional strichliert eingezeichnet sind. Eine Anzieh-Handschuhhilfe 2 mit nur einem Schablonen-Fingerelemente 4 als Schablonen-Mittelfinger 6 kann bereits gute Dienste, zum Beispiel bei Fausthandschuhen bzw. Fäustlingen, leisten.

Die Anzieh-Hilfsvorrichtung 1 ist hier bereits in einen schematisch strichliert dargestellten Fingerhandschuh 21 eingesteckt, wobei der Handschuh-Daumen 22 und der Handschuh-Kleinfinger 23 ohne Aussteifung durch die Anzieh-Hilfsvorrichtung 1 abstehen, jedoch erfahrungsgemäß beim Einführen einer menschlichen Hand ohne Weiteres zielgerichtet erreicht werden.

Zudem sind in der Ausführungsform nach Figur 7 im Bereich des handtellerartigen Bereichs 8 zum Übergangsbereich 9 zwei in Querrichtung versetzte Öffnungen 24 angebracht. Die Öffnungen können als Aufhängeöffnungen zum Einhängen der Anzieh-Hilfsvorrichtung 1 auf Wandhaken oder Gestellhaken verwendet werden oder auch gegebenenfalls als Bohrschablonen für ein Blockteil 25 als Montageblock wie in den Figuren 12 bis 15 dargestellt. Alternativ können diese Öffnungen 24 aber auch als Lernhilfe zum Binden von Schnürsenkeln verwendet werden. Wie in der Figur 7 strichliert dargestellt, können hierzu ggf. auch mehr als zwei Öffnungen 24 vorgesehen sein, die dann entsprechend den Schnürlöchern an einem Schuh in zwei voneinander beabstandeten Lochreihen mit innerhalb jeder Lochreihe beabstandeten Löchern angeordnet sein können.

In Figur 8 ist in einer Seitenansicht eine Anzieh-Hilfsvorrichtung 1 dargestellt, die mit der Schuh-Anziehhilfe 10, das heißt mit dem Schuhlöffel 12 mit einer Hand 26 in einen schematisch strichliert dargestellten Schuh 27 rückseitig eingesteckt ist. Zudem ist ein unterer Bereich eines menschlichen Beins 28 dargestellt mit einem Fuß 29, der mit seiner Ferse 30 bereits über den Schuhlöffel 12 als Fersenführung in den Schuh 27 eingeführt ist.

Aus Figur 8 ist gut ersichtlich, dass durch den Knickwinkel 14 zwischen der Schuh-Anziehhilfe 10 und der Handschuh-Anziehhilfe 2 ein Freiraum 31 zwischen einem Wadenbereich 32 der Handschuh-Anziehhilfe als Griff bei in den Schuh 27 eingeführter Schuh-Anziehhilfe 10 verbleibt, der eine bequeme funktionale Handhabung der Schuh-Anziehhilfe 10 gewährleistet.

Wie schematisch in Figur 8 dargestellt ist, kann die Anzieh-Hilfsvorrichtung 1, zum Beispiel konkret die Handschuh-Anziehhilfe 2 und/oder die Schuh-Anziehhilfe 10, weiter zu einer zusätzlichen Socken- oder Strumpfanziehhilfe 33 aufgerüstet werden, in dem zum Beispiel im Übergangsbereich 9 an der Unterseite der Führungsrinne 11 ein oder mehrere Klipse 34 angeordnet sind, mit denen ein oberer Socken- oder Strumpfrand verbindbar ist. Ein(e) so verbundene(r) Strumpf oder Socke kann mittels der Verlängerung durch die Handschuh-Anziehhilfe 2 bequem nach unten zu einem Fuß geführt werden und nachdem ein Fuß eingesteckt ist, wieder nach oben gezogen werden.

In Figur 9 ist ein weiteres Ausführungsbeispiel der Anzieh-Hilfsvorrichtung 1 mit einem im Bereich der Längsmitte angeordneten Gelenk 38 gezeigt, wodurch die dort geteilte Anzieh-Hilfsvorrichtung 1 klappbar (Doppelpfeil 39) ist, gegebenenfalls mit einer Arretierung zur Realisierung des Knickwinkels 14.

In Figur 10 ist eine weitere Ausführungsform einer Anzieh-Hilfsvorrichtung 1 beispielhaft gezeigt, die aus einem Draht 40 hergestellt ist, indem die Außenkanten aus gebogenem Draht und dazwischen liegende Flächenbereiche ggf. aus einem Drahtgeflecht 41 hergestellt sind.

In den Figuren 11 bis 14 ist nunmehr eine besonders bevorzugte zweite Ausführungsform der erfindungsgemäßen Lösung gezeigt.

Die Anzieh-Hilfsvorrichtung 1 dieser zweiten Ausführungsform weist hier ebenfalls wiederum eine Handschuh-Anziehhilfe 2 auf, die geeignet ist, um als Hand- und Fingerführung in einen hier nicht dargestellten Handschuh 21 eingesteckt zu werden.

Die Handschuh-Anziehhilfe 2 ist hier durch eine Handschablone 3 gebildet ist, die einen handtellerartigen Bereich 8, vorzugsweise als zumindest teilweise Handteller-Nachbildung einer menschlichen Hand, aufweist, von dem eine nachstehend noch näher beschriebene Fingeranordnung mit vier Schablonen-Fingerelementen 4 gestreckt abragt.

Der handtellerartige Bereich 8 weist bei der hier gezeigten besonders bevorzugten Ausgestaltung zur beidseitigen Verwendbarkeit der Handschuh-Anziehhilfe 2 sowohl auf der Vorderseite als auch auf der Rückseite mehrere Führungselemente auf, mittels dem die Finger einer menschlichen Hand in Richtung zu den Schablonen-Fingerelementen 4 hin führbar sind.

Wie dies insbesondere der Zusammenschau der Figuren 11 und 14, die einen Schnitt entlang der Linie C-C der Figur 11 zeigt, zu entnehmen ist, sind hierzu konkret auf der Rückseite und auf der Vorderseite des handtellerartigen Bereichs 8 mehrere, sich in Richtung der Schablonen-Fingerelemente 4 erstreckende, voneinander beabstandete und in etwa geradlinig verlaufende Längserhebungen 46 als Führungselemente angeordnet, die zwischen sich jeweils eine rillenartige Fingerführung in Richtung zu den jeweils zugeordneten Schablonen-Fingerelementen 4 hin ausbilden.

In der hier dargestellten zweiten Ausführungsform weist die Fingeranordnung genau vier, jeweils mit einem dazwischen liegenden Spalt voneinander beabstandete und gestreckte, vorzugsweise flache und/oder dünnwandige, Schablonen-Fingerelemente 4 auf, hier beispielhaft einen Schablonen-Zeigefinger, einen Schablonen-Mittelfinger, einen Schablonen-Ringfinger und einen Schablonen-Kleinfinger.

Der handtellerartige Bereich 8 weist eine Breite auf, die wenigstens die Breite von drei bzw. vier tatsächlich oder theoretisch nebeneinander liegenden Schablonen-Fingerelementen 4 entspricht, wobei bevorzugt vorgesehen ist, dass der handtellerartige Bereich 8 eine Breite von 3 cm bis 8 cm aufweist.

Auch hier ist die Anzieh-Hilfsvorrichtung 1 wieder rein optional und beispielhaft zusätzlich mit einer Schuh-Anziehhilfe 10 versehen, die als Längsfortsetzung der Handschuh-Anziehhilfe 2 eine konkave Führungsrinne 11 aufweist, die geeignet ist, um als Fersenführung in der Art eines Schuhlöffels 12 zu fungieren.

An den handtellerartigen Bereich 8 schließt sich, unter Zwischenschaltung eines Übergangsbereiches 9, die konkave Führungsrinne 11 konisch nach hinten verjüngend an. Im hier gezeigten Ausführungsbeispiel ist im freien Endbereich der Führungsrinne 11 eine sichelartige Öffnung 47 ausgebildet.

In dem Übergangsbereich 9 von der Ebene des handtellerartigen Bereichs 8 zur konkaven Führungsrinne 11 sind die Seitenbereiche 13 zur Rinnenausbildung in Längsrichtung gerade durchgehend und kontinuierlich zunehmend aufgewölbt.

Die Führungsrinne 11 knickt bevorzugt mit einem Knickwinkel 14, vorzugsweise mit einem Knickwinkel von in etwa 10° bis 45°, besonders bevorzugt von in etwa 10° bis 20°, höchst bevorzugt von in etwa 15°, gegenüber der Ebene des handtellerartigen Bereichs 8 in Längsrichtung ab.

In der in der Figur 11 gezeigten zweiten Ausführungsform sind zudem die Schablonen-Fingerelemente 4 sowohl auf der Vorderseite als auch auf der Rückseite in ihrem Längsverlauf seitlich jeweils leicht konisch nach oben in Richtung Fingerauflagebereich gewölbt (Wölbung 48), was insbesondere aus der Figur 13 ersichtlich ist, die einen Schnitt entlang der Linie B-B der Figur 11 zeigt. Diese leichte Wölbung ist, wie erfinderseitige Untersuchungen gezeigt haben, für eine funktionssichere Fingerführung, insbesondere im Zusammenwirken mit den Längserhebungen 46, vollkommen ausreichend und zufriedenstellend.

Weiter können bei einer derartigen Fingeranordnung mit genau vier Schablonen-Fingerelementen 4 die beiden mittleren Schablonen-Fingerelemente in etwa gleich lang sein und zudem länger sein als die sich daran jeweils seitlich anschließenden, äußeren Schablonen-Fingerelemente 4. Dies zeigt die Figur 11 sehr gut.

Die Figur 11 zeigt weiter, dass, bezogen auf die Draufsicht auf die Fingeranordnung, die beiden linken (in der Bildebene der Figur 11 unteren) Schablonen-Fingerelemente 4 jeweils eine linksseitige seitliche Abrundung 49a aufweisen, die größer ist als ihre jeweilige rechtseitige seitliche Abrundung 49b und dass, bezogen auf die Draufsicht auf die Fingeranordnung, die beiden rechten (in der Bildebene der Figur 11 oberen) Schablonen-Fingerelemente 4 jeweils eine rechtsseitige seitliche Abrundung 50a aufweisen, die größer ist als ihre jeweilige linksseitige seitliche Abrundung 50b, wobei hier zudem vorgesehen ist, dass die beiden linksseitigen größeren seitlichen Abrundungen 49a und die beiden rechtsseitigen größeren Abrundungen 50a in etwa und/oder zumindest teilweise auf einem gemeinsamen Kreisbogenabschnitt liegen.

### Bezugszeichenliste

- 1: Anzieh-Hilfsvorrichtung
- 2: Handschuh-Anziehhilfe
- 3: Handschablone
- 4: Schablonen-Fingerelemente
- 5: Schablonen-Zeigefinger
- 6: Schablonen-Mittelfinger
- 7: Schablonen-Ringfinger
- 8: handtellerartiger Bereich
- 9: Übergangsbereich
- 10: Schuh-Anziehhilfe
- 11: Führungsrinne
- 12: Schuhlöffel
- 13: Seitenbereiche
- 14: Knickwinkel
- 15: Längserhebung
- 16: Längserhebung
- 17: Wölbung
- 18: Doppelpfeil
- 19: Abrundung
- 20: Abrundung
- 21: Fingerhandschuh
- 22: Handschuh-Daumen
- 23: Handschuh-Kleinfinger
- 24: Öffnung
- 25: Blockteil
- 26: Hand
- 27: Schuh
- 28: Bein
- 29: Fuß
- 30: Ferse
- 31: Freiraum
- 32: Wadenbereich
- 33: Socken- oder Strumpf-Anziehhilfe
- 34: Klips
- 38: Gelenk
- 39: Doppelpfeil
- 40: Draht
- 41: Drahtgeflecht
- 46: Längserhebungen
- 47: Öffnung
- 48: Wölbung
- 49a: linksseitige Abrundung
- 49b: rechtsseitige Abrundung
- 50a: rechtsseitige Abrundung
- 50b: linksseitige Abrundung

## Patentansprüche

1. Anzieh-Hilfsvorrichtung (1) mit einer Handschuh-Anziehhilfe (2),
wobei die Handschuh-Anziehhilfe (2) geeignet ist, um als Hand- und Fingerführung in einen Handschuh (21) eingesteckt zu werden,
wobei die Handschuh-Anziehhilfe (2) durch eine Handschablone (3) gebildet ist, die einen handtellerartigen Bereich (8), vorzugsweise als zumindest teilweise Handteller-Nachbildung einer menschlichen Hand, aufweist, von dem eine Fingeranordnung mit wenigstens einem Schablonen-Fingerelement (4) gestreckt abragt,
**dadurch gekennzeichnet,**
**dass** der handtellerartige Bereich (8) auf der Vorderseite und/oder auf der Rückseite, vorzugsweise zur beidseitigen Verwendbarkeit der Handschuh-Anziehhilfe (2) sowohl auf der Vorderseite als auch auf der Rückseite, wenigstens ein Führungselement (15, 16; 46) aufweist, mittels dem die Finger oder zumindest ein Finger einer menschlichen Hand in Richtung zu dem wenigstens einen Schablonen-Fingerelement (4) hin führbar sind.

2. Anzieh-Hilfsvorrichtung nach Anspruch 1, **dadurch gekennzeichnet, dass** auf Rückseite und/oder auf der Vorderseite des handtellerartigen Bereichs (8) mehrere, sich in Richtung der Schablonen-Fingerelemente (4) erstreckende und voneinander beabstandete, vorzugsweise in etwa geradlinig verlaufende, Längserhebungen (15, 16; 46) als Führungselemente angeordnet sind, wobei bevorzugt vorgesehen ist, dass zwei benachbarte Längserhebungen (15, 16; 46) zwischen sich eine rillenartige Fingerführung in Richtung zu dem wenigstens einen Schablonen-Fingerelement (4) hin ausbilden.

3. Anzieh-Hilfsvorrichtung nach Anspruch 1 oder 2, **dadurch gekennzeichnet, dass** die Fingeranordnung an dem handtellerartigen Bereich (8) mehrere, jeweils mit einem dazwischen liegenden Spalt voneinander beabstandete und gestreckte, vorzugsweise flache und/oder dünnwandige, Schablonen-Fingerelemente (4) aufweist.

4. Anzieh-Hilfsvorrichtung nach Anspruch 2 und 3, **dadurch gekennzeichnet, dass** sich die voneinander beabstandeten, vorzugsweise in etwa geradlinig verlaufenden, Längserhebungen (15, 16; 46) im Bereich bzw. auf Höhe des zwischen den Schablonen-Fingerelementen (4) ausgebildeten Spaltes über den handtellerartigen Bereich (8) erstrecken.

5. Anzieh-Hilfsvorrichtung nach einem der vorhergehenden Ansprüche, **dadurch gekennzeichnet, dass** die Fingeranordnung genau vier, jeweils mit einem dazwischen liegenden Spalt voneinander beabstandete und gestreckte, vorzugsweise flache und/oder dünnwandige, Schablonen-Fingerelemente (4) aufweist, vorzugsweise einen Schablonen-Zeigefinger (5), einen Schablonen-Mittelfinger (6), einen Schablonen-Ringfinger (7) und einen Schablonen-Kleinfinger aufweist.

6. Anzieh-Hilfsvorrichtung nach einem der Ansprüche 1 bis 4, **dadurch gekennzeichnet, dass** die Fingeranordnung genau drei, jeweils mit einem dazwischen liegenden Spalt voneinander beabstandete und gestreckte, vorzugsweise flache und/oder dünnwandige, Schablonen-Fingerelemente (4) aufweist, vorzugsweise einen Schablonen-Zeigefinger (5), einen Schablonen-Mittelfinger (6) und einen Schablonen-Ringfinger (7) aufweist.

7. Anzieh-Hilfsvorrichtung nach einem der vorhergehenden Ansprüche, **dadurch gekennzeichnet, dass** der handtellerartige Bereich (8) eine Breite aufweist, die wenigstens die Breite von drei tatsächlich oder theoretisch nebeneinander liegenden Schablonen-Fingerelementen (4) entspricht, wobei bevorzugt vorgesehen ist, dass der handtellerartige Bereich (8) eine Breite von 3 cm bis 8 cm, aufweist.

8. Anzieh-Hilfsvorrichtung nach einem der vorhergehenden Ansprüche, **dadurch gekennzeichnet, dass** zusätzlich zur Handschuh-Anziehhilfe (2) eine Schuh-Anziehhilfe (10) vorgesehen ist.

9. Anzieh-Hilfsvorrichtung nach Anspruch 8, **dadurch gekennzeichnet, dass** die Schuh-Anziehhilfe (10) als Längsfortsetzung der Handschuh-Anziehhilfe (2) eine konkave Führungsrinne (11) aufweist, die geeignet ist, um als Fersenführung in der Art eines Schuhlöffels (12) zu fungieren.

10. Anzieh-Hilfsvorrichtung nach Anspruch 8 oder 9, **dadurch gekennzeichnet, dass** sich in einem Übergangsbereich (9) von der Ebene des handtellerartigen Bereichs (8) zur konkaven Führungsrinne (11) die Seitenbereiche (13) zur anschließenden Rinnenausbildung in Längsrichtung gerade durchgehend und kontinuierlich zunehmend aufwölben.

11. Anzieh-Hilfsvorrichtung nach einem der Ansprüche 8 bis 10, **dadurch gekennzeichnet, dass** die Führungsrinne (11) mit einem Knickwinkel (14), vorzugsweise mit einem Knickwinkel von in etwa 10° bis 45°, besonders bevorzugt von in etwa 10° bis 20°, höchst bevorzugt von in etwa 15°, gegenüber der Ebene des handtellerartigen Bereichs (8) in Längsrichtung abknickt.

12. Anzieh-Hilfsvorrichtung nach einem der vorhergehenden Ansprüche, **dadurch gekennzeichnet, dass** die Schablonen-Fingerelemente (4) auf der Vorderseite und/oder Rückseite in ihrem Längsverlauf seitlich jeweils konisch nach oben in Richtung Fingerauflagebereich gewölbt sind.

13. Anzieh-Hilfsvorrichtung nach einem der vorhergehenden Ansprüche, **dadurch gekennzeichnet, dass** bei einer Fingeranordnung mit genau vier Schablonen-Fingerelementen (4) die beiden mittleren Schablonen-Fingerelemente in etwa gleich lang sind und/oder länger sind als die sich daran jeweils seitlich anschließenden, äußeren Schablonen-Fingerelemente (4).

14. Anzieh-Hilfsvorrichtung nach einem der vorhergehenden Ansprüche, **dadurch gekennzeichnet, dass** die Schablonen-Fingerelemente (4) im vorderen freien Endbereich jeweils eine Abrundung (19, 20) aufweisen.

15. Anzieh-Hilfsvorrichtung nach Anspruch 14, **dadurch gekennzeichnet, dass**, bezogen auf die Draufsicht auf die Fingeranordnung, die beiden linken Schablonen-Fingerelemente (4) jeweils eine linksseitige seitliche Abrundung (49a) aufweisen, die größer ist als ihre jeweilige rechtseitige seitliche Abrundung (49b) und dass, bezogen auf die Draufsicht auf die Fingeranordnung, die beiden rechten Schablonen-Fingerelemente (4) jeweils eine rechtsseitige seitliche Abrundung (50a) aufweisen, die größer ist als ihre jeweilige linksseitige seitliche Abrundung (50b), wobei bevorzugt vorgesehen ist, dass die beiden linksseitigen größeren seitlichen Abrundungen (49a) und die beiden rechtsseitigen größeren Abrundungen (50a) in etwa und/oder zumindest teilweise auf einem gemeinsamen Kreisbogenabschnitt liegen.
